# FASCICULE DE BREVET EUROPEEN

(11) **EP 1 931 235 B1**
(45) Date de publication et mention de la délivrance du brevet: **08.09.2010**
(21) Numéro de dépôt: 06820255.5
(22) Date de dépôt: 05.10.2006
(51) Int. Cl.: A47H 13/02, A44B 13/00

(54) **OEILLET**
ÖSE
GROMMET

(30) Priorité: 07.10.2005 FR 0553045
(43) Date de publication de la demande: 18.06.2008
(73) Titulaire: GMCC Finances, 81000 Albi (FR)
(72) Inventeur: TRIPONT, Pascal, 81000 ALBI (FR)
(74) Mandataire: Richebourg, Michel François
(86) Numéro de dépôt international: PCT/FR2006/050992
(87) Numéro de publication internationale: WO 2007/042714

(56) Documents cités:
- EP-A- 1 219 495
- DE-A1- 1 610 348
- DE-A1- 10 146 913
- DE-U1- 29 800 419

## Description

La présente invention a trait au domaine des oeillets susceptibles de servir de bordures et/ou de renforts aux perforations pratiqués dans tout matériau (rideaux, textiles ou matériaux similaires, etc...) et notamment aux adaptations permettant d'optimiser leur montage, leur fabrication et leurs fonctions.

### DESCRIPTION DE L'ART ANTÉRIEUR

Il existe dans l'art antérieur des oeillets formés de deux demi-coques assemblables par clipsage pour servir notamment de bordure à des trous pratiqués dans des textiles ou similaires comme par exemple en extrémité haute de rideau.

Les deux demi-coques entrent en prise mutuelle par clipsage.

De plus, une des deux demi-coques comprend des ergots en saillie dont les pointes entrent dans une rainure ou canal annulaire circulaire de l'autre demi-coque.

En outre, il existe des milles où les deux demi-coques comprennent au niveau de leur petit diamètre une projection cylindrique préformée pour coopérer de façon à autoriser le clipsage.

Le document DE 1 610 348 décrit un oeuillet ayant les caractéristiques du préambule de la revendication 1.

La demanderesse a constaté que ce type d'oeillet n'était pas adapté aux différentes épaisseurs des tissus ou matériaux similaires existants. En effet, une fois clipsées l'une sur l'autre, les deux demi-coques présentent au niveau de leur partie annulaire un écartement fixe définissant l'épaisseur sur laquelle peut s'installer l'oeillet.

La demanderesse a en outre constaté que la tenue du tissu au niveau des ergots, leur pénétration et leur traversée de ladite matière présentaient des inconvénients.

De plus, l'esthétique extérieure des oeillets en matériau plastique semble exclusivement définie par les contraintes de l'injection ce qui en réduit les possibilités d'évolution de la forme.

### DESCRIPTION DE L'INVENTION

Partant de cet état de fait la demanderesse a mené des recherches pour optimiser les oeillets connus de l'art antérieur en ce qui concerne leur adaptabilité à plusieurs épaisseurs, la tenue du rideau, tissu ou du matériau sur lequel ils viennent s'installer, et leur esthétique.

Ces recherches ont abouti à la conception d'un oeillet présentant des améliorations obviant aux inconvénients de l'art antérieur.

L'oeillet de l'invention est du type de celui constitué de deux demi-coques s'assemblant par clipsage s'utilisant comme bordure et/ou renfort d'une perforation dans des rideaux, des textiles ou similaires, les deux demi-coques venant en prise mutuellement par clipsage des deux côtés, une des deux demi-coques comportant une pluralité d'ergots saillant de la surface tournée vers l'intérieur de l'autre demi-coque et dont les pointes s'introduisent dans une rainure annulaire circulaire ménagée à cet effet dans la surface intérieure de l'autre demi-coque.

Conformément à l'invention, cet oeillet est remarquable en ce que lesdits ergots comportent un corps de section polygonale constante terminé par une pointe et qu'une partie du corps de section constante se trouve introduite dans la rainure annulaire quand les demi coquilles sont dans l'état assemblé.

Cette section participe à une meilleure pénétration du corps des ergots à travers le textile ou à travers le matériau sur lequel s'installé l'oeillet. Alors que les ergots de l'art antérieur se contentaient d'un corps conique et rendaient ainsi dépendante la tenue de l'oeillet de la longueur de l'ergot, traversant le textile, une section constante polygonale garantit la même tenue. Cette nouvelle section résout ainsi un des inconvénients de l'art antérieur.

Afin de faciliter la première pénétration de la pointe de l'ergot, lesdits ergots comportent une première extrémité liée à la surface intérieure d'une demi-coque et une autre extrémité qui se termine par une pointe adoptant la forme d'une pyramide. Les ergots présentent donc deux parties une partie de section polygonale constante et une partie en pointe.

Toujours pour répondre au souci constant de la demanderesse d'une bonne tenue de l'oeillet sur le textile ou matériau sur lequel il forme une bordure autour d'un trou, une partie du corps polygonal desdits ergots s'introduit dans ladite rainure ou canal annulaire. Ainsi, contrairement à ce que propose l'art antérieur, ce n'est pas seulement la pointe qui vient s'introduire dans la rainure annulaire mais une partie du corps supportant la pointe ce qui renforce la fixation proposée par les ergots.

Selon un choix technologique, la section des ergots est quadrangulaire et lesdits ergots sont orientés de façon à ce que les surfaces planes des ergots soient en contact avec les surfaces cylindriques de la rainure annulaire de l'autre demi-coque.

Afin de mieux prendre en compte les variations d'épaisseur des supports sur lesquels il s'installe, la demanderesse a imaginé qu'au moins une des deux demi-coques comporte à son extrême périphérie c'est à dire sur la partie la plus éloignée du centre de la fixation, une pluralité de dents saillant de sa face intérieure vers la face intérieure de l'autre demi-coque dans l'espace défini entre les deux demi-coques afin de maintenir en position, l'oeillet jusqu'à son extrême périphérie. Ces dents supplémentaires permettent en outre au bord de l'oeillet, de venir en contact avec le textile même si ce dernier est d'une épaisseur inférieure à la distance séparant les deux demi-coques assemblées. Selon un choix technologique, les faces intérieures des deux demi-coques sont équipées desdites dents.

Un objet de l'invention est constitué par un oeillet associant plusieurs des caractéristiques citées ci-dessus, cette association garantissant la bonne tenu des deux demi coquilles entre elles et de l'oeillet sur le textile. Ainsi selon l'invention cet oeillet est remarquable en ce que lesdits ergots comportent un corps de section polygonale constante terminé par une pointe et qu'une partie du corps de section constante se trouve introduite dans la rainure annulaire quand les demi coquilles sont dans l'état assemblé,
qu'au moins une des deux demi-coques comporte à son extrême périphérie une pluralité de dents saillant de sa face intérieure et
que chaque demi-coque comprend une projection cylindrique autour du trou dont elles assurent la bordure, les projections cylindriques étant préformées de formes complémentaires pour se clipser l'une dans l'autre, une demi-coque étant préformée d'arrêts saillants (160) guidant la fin du mouvement de clipsage.

Selon une caractéristique particulièrement avantageuse, l'oeillet est fabriqué en ABS c'est à dire en matière plastique à base d'acrylonitrile-butadiène-styrène. Cette matière présente les caractéristique mécaniques nécessaire pour assurer la fonction d'oeillet et présente la spécificité d'autoriser son mélange avec des paillettes susceptibles d'apporter une esthétique métallisée à l'oeillet.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un oeillet conforme à l'invention.

### BRÈVE DESCRIPTION DES DESSINS

La figure 1 est un dessin schématique d'une vue de côté en coupe d'un mode de réalisation d'un oeillet conforme à l'invention,
la figure 2a est un dessin schématique d'une vue extérieure de côté d'une première demi-coque formant l'oeillet de la figure 1
la figure 2b est un dessin schématique d'une vue extérieure en perspective de la surface intérieure de la demi-coque de la figure 2a,
la figure 2c est un dessin schématique d'une vue extérieure en perspective de la surface extérieure de la demi-coque de la figure 2a,
la figure 3a est un dessin schématique d'une vue extérieure de côté de la deuxième demi-coque formant l'oeillet de la figure 1,
la figure 3b est un dessin schématique d'une vue extérieure en perspective de la surface intérieure de la demi-coque de la figure 3a,
la figure 3c est un dessin schématique d'une vue extérieure en perspective de la surface extérieure de la demi-coque de la figure 3a,
la figure 4 est un dessin schématique d'une section en vue de côté de détail de l'assemblage des deux demi-coques de l'oeillet illustré en figure 1.

### DESCRIPTION DES MODES DE RÉALISATION PRÉFÉRÉS

Tel qu'illustré sur le dessin de la figure 1, l'oeillet de l'invention référencé O dans son ensemble s'utilise comme bordure de trou réalisé dans des textiles ou matériaux similaires non illustrés et est constitué de deux demi-coques ou demi-coquilles 100 et 200 qui s'assemblent par clipsage. Les deux demi-coques 100 et 200 viennent en prise mutuellement, une fois rendues coaxiales par clipsage de leurs faces intérieures respectives 110 et 210 préformées à cet effet chacune d'une projection cylindrique dont les formes se complètent. En outre, afin de maintenir l'oeillet en position dans le trou dont il forme la bordure et afin notamment d'éviter sa rotation, une des deux demi-coques à savoir la demi-coque 100 comporte une pluralité d'ergots 120 saillant de sa face intérieure 110 tournée vers la face intérieure 210 de l'autre demi-coque 200.

Comme illustrées plus en détail sur le dessin de la figure 4, les pointes 121 et une partie du corps des ergots 120 s'introduisent dans une rainure annulaire 220 circulaire ménagée à cet effet dans la surface intérieure 210 de l'autre demi-coque 200. Conformément à la géométrie des oeillets de l'invention, les ergots 120 et la rainure annulaire 220 sont disposés selon un même diamètre afin qu'une fois les deux demi-coques 100 et 200 mises en vis-à-vis et rendues coaxiales, lesdits ergots 120 puissent pénétrer dans ladite rainure annulaire 220.

Selon une autre caractéristique de l'invention, lesdits ergots 120 présentent un corps adoptant une section polygonale. Selon le choix technologique adopté apparaissant sur les figures 2a, 2b, 2c, les ergots 120 présentent un profil carré. Ainsi, conformément à l'invention, la section des ergots est rectangulaire et lesdits ergots sont orientés de façon à ce que les faces planes des ergots soient en contact avec les surfaces cylindriques de la rainure annulaire 220 de l'autre demi coque 200.

Comme illustrées sur les dessins des figures 1 et 4, deux faces planes 122 et 123 du corps de l'ergot 120 pénètrent la rainure annulaire 220 et viennent en contact avec les surfaces cylindriques qui le constituent respectivement 221 et 222 ce qui optimise la liaison entre les ergots 120 et la rainure annulaire 220 en comparaison avec un profil circulaire.

Comme illustrés sur le dessin de la figure 4, lesdits ergots 120 comportent une première extrémité liée à la surface intérieure d'une demi-coque et dont l'autre extrémité se termine par une pointe 121 adoptant la forme d'une pyramide. Selon le mode de réalisation illustré, cette pyramide présente quatre faces.

Afin d'optimiser la tenue de la périphérie de l'oeillet par rapport au tissu, au moins une des deux demi-coques comporte à son extrême périphérie une pluralité de dents saillant de sa face intérieure. Selon le mode de réalisation illustré, les deux demi-coques 100 et 200 comportent sur leur surface interne, des dents 130 et 230 saillant vers la surface interne de l'autre demi-coque. Comme illustrées, lesdites dents 130 et 230 présentent une hauteur inférieure à la moitié de la distance séparant les parties périphériques des demi-coques les supportant. Ces parties périphériques sont des parties planes situées sur le plus grand diamètre de l'oeillet O et lui servant de rebord. La présence de ces dents évite le glissement du tissu et permet de rattraper l'écartement plus important des deux demi-coques en cas de tissu plus mince. Ainsi, en comparaison des oeillets composés de deux demi-coques de l'art antérieur, l'oeillet de l'invention présente de plus grandes possibilités en proposant un écartement plus important des deux demi-coques pour permettre l'installation dans de bonnes conditions des oeillets sur des tissus épais.

Un autre inconvénient résolu par l'oeillet O de l'invention réside dans le manque de rigidité des oeillets en plastique de l'art antérieur. Selon l'invention, au moins une demi-coque est préformée pour présenter une rainure annulaire 140 et 240 sur leur surface extérieure. Comme illustrées, les deux demi-coques sont préformées pour présenter une rainure annulaire 140 et 240 sur leur surface extérieure qui crée un pli dans l'épaisseur de la demi-coque 100 et 200. Ainsi, cette rainure n'est pas réalisée par enlèvement de matière, ce qui contribue à une meilleure rigidité de l'ensemble de l'oeillet O. Selon le mode de réalisation illustré, chaque demi-coque 100 et 200 présente donc extérieurement en partant de son centre :
- une surface sensiblement verticale assurant la bordure cylindrique du trou,
- un premier bourrelet ou renflement,
- un deuxième bourrelet ou renflement de plus grande dimension et lié au premier par ledit pli,
- une surface sensiblement plane annulaire.

Cette forme extérieure alors adoptée par l'oeillet de l'invention est connue seulement des oeillets métalliques alors que le mode de réalisation non limitatif prévu est défini en plastique.

La fixation centrale principale des deux demi-coques a également fait l'objet d'une étude par la demanderesse. Ces études ont porté sur la fatigue de cette fixation due notamment aux opérations de montage/démontage successives des deux demi-coques ainsi qu'à un éventuel mauvais montage. Comme connue dans l'art antérieur, la fixation principale des deux demi-coques entre elles est comme illustrée, constituée par un clipsage cylindrique. Pour ce faire, les deux demi-coques 100 et 200 sont préformées au niveau de leur plus petit diamètre, de projections dont les formes, une fois mises en position se complètent pour former un cylindre intérieur sans arête pour border le trou pratiqué dans le tissu au matériau similaire.

Ainsi, chaque demi-coque 100 et 200 comprend une projection cylindrique 150 et 250 autour du trou dont elles assurent la bordure, les projections cylindriques étant préformées de formes complémentaires 151 et 251 pour se clipser l'une dans l'autre.

Afin de guider le mouvement de clipsage et de maintenir en position la liaison, une des demi-coques est préformée d'arrêts saillants 160 qui, répartis angulairement autour du centre de la demi-coque 100, guident la fin du mouvement de clipsage et maintiennent en position les dites projections 150 et 250 entre elles.

Pour ce faire, l'extrémité non liée à la demi-coque 100 desdits arrêts 160 est préformée d'un plan incliné 161 orienté de sorte que, lors du mouvement de translation de l'opération de clipsage, la déformation de la partie complémentaire 251 de la demi-coque 200 tendant à l'écarter du centre, soit guidée pour ramener ladite forme complémentaire vers le centre.

L'oeillet de l'invention présente une structure symétrique dont le plan sépare les deux demi-coques perpendiculairement à l'axe de la bordure cylindrique qu'elles forment. Selon le choix technologique illustré, les deux demi-coques diffèrent au niveau de leur partie intérieure de par la présence d'arrêts saillants 160 et d'ergots 120 pour la première demi-coque 100 et par la présence d'une rainure annulaire 120 pour la deuxième demi-coque les deux projections, 150 et 250 venant se compléter.

Selon un mode de réalisation préféré, les demi-coques de l'invention sont réalisées par un procédé d'injection plastique. De plus, la surface extérieure peut faire l'objet lorsque cela n'est pas réalisé dans la masse, selon un autre mode réalisation préféré' de l'invention, d'une métallisation.

On comprend que l'oeillet, qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de l'invention tel que défini dans les revendications.

## Revendications

1. Oeillet (O) du type de celui constitué de deux demi-coques (100 et 200) s'assemblant par clipsage s'utilisant comme bordure et/ou renfort de perforations dans des rideaux, des textiles ou matériaux similaires, les deux demi-coques (100 et 200) venant en prise mutuellement par clipsage, une des deux demi-coques (100 et 200) comportant une pluralité d'ergots (120) saillant de sa face tournée vers l'intérieur de l'autre demi-coque (200) et dont les pointes (121) s'introduisent dans une rainure annulaire circulaire (220) ménagée à cet effet dans la surface intérieure de l'autre demi-coque (200), **CARACTÉRISÉ PAR LE FAIT QUE** lesdits ergots (120) comportent un corps de section polygonale constante terminé par ladite pointe (121) et qu'une partie du corps de section constante se trouve introduite dans ladite rainure annulaire (220) quand lesdites demi coquilles (100, 200) sont dans l'état assemblé.

2. Oeillet (O) selon la revendication 1, **CARACTÉRISÉ PAR LE FAIT QUE** lesdits ergots (120) comportent une première extrémité liée à la surface intérieure d'une demi-coque (100) et une deuxième extrémité qui se termine par une pointe (121) adoptant la forme d'une pyramide.

3. Oeillet (O) selon la revendication 1, **CARACTÉRISÉ PAR LE FAIT QU'**une partie du corps polygonal desdits ergots (120) s'introduit dans ladite rainure annulaire (220).

4. Oeillet (O) selon la revendication 3, **CARACTÉRISÉ PAR LE FAIT QUE** la section des ergots (120) est quadrangulaire et que lesdits ergots (120) sont orientés de façon à ce que les surfaces planes (122 et 123) des ergots (120) soient en contact avec les surfaces cylindriques (221 et 222) de la rainure annulaire (220) de l'autre demi-coque (200).

5. Oeillet (O) selon la revendication 1, **CARACTÉRISÉ PAR LE FAIT qu'**au moins une des deux demi-coques (100 et 200) comporte à son extrême périphérie une pluralité de dents (130 et 230) saillant de sa face intérieure.

6. Oeillet (O) selon la revendication 1, **CARACTÉRISÉ PAR LE FAIT QUE** chaque demi-coque (100 et 200) comprend une projection cylindrique (150 et 250) autour du trou dont elles assurent la bordure, les projections cylindriques (150 et 250) étant préformées de formes complémentaires (151 et 251) pour se clipser l'une dans l'autre, une demi-coque (100) étant préformée d'arrêts saillants (160) guidant la fin du mouvement de clipsage.

7. Oeillet (O) selon la revendication 6, **CARACTÉRISÉ PAR LE FAIT QUE** l'extrémité non liée à la demi-coque (100) desdits arrêts (160) est préformée d'un plan incliné (161) orienté de sorte que, lors du mouvement de translation de l'opération de clipsage, la déformation de la partie complémentaire (251) de la demi-coque (200) tendant à l'écarter du centre soit guidée pour ramener ladite forme complémentaire (251) vers le centre.

8. Oeillet (O) selon la revendication 1, **CARACTÉRISÉ PAR LE FAIT QU'**au moins une demi-coque (100 et 200) est préformée pour présenter une rainure annulaire (140 et 240) sur sa surface extérieure.

9. Oeillet (O) selon la revendication 1, **CARACTÉRISÉ PAR LE FAIT QU'**il est fabriqué en ABS.

10. Oeillet (O) selon la revendication 1, **CARACTÉRISÉ PAR LE FAIT QU'**il est remarquable en ce que lesdits ergots (120) comportent un corps de section polygonale constante terminé par ladite pointe (121) et qu'une partie du corps de section constante se trouve introduite dans la rainure annulaire (220) quand lesdites demi coquilles (100, 200) sont dans l'état assemblé,
qu'au moins une des deux demi-coques (100 et 200) comporte à son extrême périphérie une pluralité de dents (130 et 230) saillant de sa face intérieure, et
que chaque demi-coque (100 et 200) comprend une projection cylindrique (150 et 250) autour du trou dont elles assurent la bordure, les projections cylindriques (150 et 250) étant préformées de formes complémentaires (151 et 251) pour se clipser l'une dans l'autre, une demi-coque (100) étant préformée d'arrêts saillants (160) guidant la fin du mouvement de clipsage.

## Claims

1. An eyelet (O) of the type constituted by two half-shells (100 and 200) assembled by clipsage used as border and/or reinforcement of perforations in curtains, textiles or similar materials, the two half-shells (100 and 200) coming mutually into grasp by clipsage, one of the two half-shells (100 and 200) having a plurality of fins (120) projecting from its face turned towards the interior of the other half-shell (200) and the points (121) of which are introduced into a circular annular groove (220) laid out for this purpose in the interior surface of the other half-shell (200), **CHARACTERIZED BY** THE FACT THAT the aforementioned fins (120) have a body with continuous polygonal cross-section terminated by the aforementioned point (121) and that a part of the body of the continuous cross-section is introduced into the aforementioned annular groove (220) when the aforementioned half shells (100, 200) are in the assembled state.

2. The eyelet (O) according to claim 1, **CHARACTERIZED BY** THE FACT THAT the aforementioned fins (120) have a first end coupled to the interior surface of a half-shell (100) and a second end that is terminated by a point (121) adopting the shape of a pyramid.

3. The eyelet (O) according to claim 1, **CHARACTERIZED BY** THE FACT THAT a part of the polygonal body of the aforementioned fins (120) is introduced into the aforementioned annular groove (220).

4. The eyelet (O) according to claim 3, **CHARACTERIZED BY** THE FACT THAT the cross-section of the fins (120) is quadrangular and that the aforementioned fins (120) are oriented in a manner such that the flat surfaces (122 and 123) of the fins (120) are in contact with the cylindrical surfaces (221 and 222) of the annular groove (220) and the other half-shell (200).

5. The eyelet (O) according to claim 1, **CHARACTERIZED BY** THE FACT THAT at least one of the two half-shells (100 and 200) has at its outer rim a plurality of teeth (130 and 230) projecting from its interior face.

6. The eyelet (O) according to claim 1, **CHARACTERIZED BY** THE FACT THAT each half-shell (100 and 200) includes a cylindrical projection (150 and 250) around the hole, the border of which they secure, the cylindrical projections (150 and 250) being preformed having complementary shapes (151 and 251) to clip into each other, a half-shell (100) being preformed having projecting stops (160) guiding the end of the clipsage movement.

7. The eyelet (O) according to claim 6, **CHARACTERIZED BY** THE FACT THAT the end not coupled to the half-shell (100) having the aforementioned stops (160) is preformed having an inclined plane (161) oriented such that, during the movement in translation of the clipsage operation, the deformation of the complementary part (251) of the half-shell (200) tending to separate it from the center is guided to return the aforementioned complementary shape (251) towards the center.

8. The eyelet (O) according to claim 1, **CHARACTERIZED BY** THE FACT THAT at least a half-shell (100 and 200) is preformed to have an annular groove (140 and 240) on its exterior surface.

9. The eyelet (O) according to claim 1, **CHARACTERIZED BY** THE FACT THAT it is fabricated in ABS.

10. The eyelet (O) according to claim 1, **CHARACTERIZED BY** THE FACT THAT it is **characterized in that** the aforementioned fins (120) have a continuous polygonal cross-section terminated by the aforementioned point (121) and that a part of the body having continuous cross-section is introduced into the annular groove (220) when the aforementioned half shells (100, 200) are in the assembled state,
that at least one of the two half-shells (100 and 200) has at its outer rim a plurality of teeth (130 and 230) projecting from its interior face, and
that each half-shell (100 and 200) includes a cylindrical projection (150 and 250) around the hole of which they secure the border, the cylindrical projections (150'and 250) being preformed having complementary shapes (151 and 251) to clip into each other, a half-shell (100) being preformed having projecting stops (160) guiding the end of the clipsage movement.

## Patentansprüche

1. Öse (O) von der Art, die aus zwei Halbschalen (100 und 200), die durch Einrasten zusammengefügt werden, besteht, die als Einfassung und/oder Verstärkung von Lochungen in Vorhängen, Textilien oder ähnlichen Materialien verwendet wird, wobei die beiden Halbschalen (100 und 200) durch Einrasten ineinandergreifen, wobei eine der Halbschalen (100 und 200) eine Vielzahl von Ansätzen (120) umfasst, die von ihrer Seite, die dem Innern der anderen Halbschale (200) zugewandt ist, vorstehen und deren Spitzen (121) in eine kreisringförmige Rille (220) eingeführt werden, die dazu in der unteren Oberfläche der anderen Halbschale (200) eingerichtet ist, **dadurch gekennzeichnet, dass** die Ansätze (120) einen Körper mit konstantem vieleckigem Querschnitt umfassen, der in der Spitze (121) endet, und dass ein Teil des Körpers mit konstantem Querschnitt in die ringförmige Rille (220) eingeführt wird, wenn die Halbschalen (100, 200) sich im zusammengefügten Zustand befinden.

2. Öse (O) nach Anspruch 1, **dadurch gekennzeichnet, dass** die Ansätze (120) ein erstes Ende, das mit der inneren Oberfläche einer Halbschale (100) verbunden ist, und ein zweites Ende, das in einer Spitze (121) endet, welche die Form einer Pyramide annimmt, umfassen.

3. Öse (O) nach Anspruch 1, **dadurch gekennzeichnet, dass** ein Teil des vieleckigen Körpers der Ansätze (120) in die ringförmige Rille (220) eingeführt wird.

4. Öse (O) nach Anspruch 3, **dadurch gekennzeichnet, dass** der Querschnitt der Ansätze (120) viereckig ist und dass die Ansätze (120) derart ausgerichtet sind, dass die ebenen Oberflächen (122 und 123) der Ansätze (120) sich in Kontakt mit den zylindrischen Oberflächen (221 und 222) der ringförmigen Rille (220) der anderen Halbschale (200) befinden.

5. Öse (O) nach Anspruch 1, **dadurch gekennzeichnet, dass** mindestens eine der beiden Halbschalen (100 und 200) an ihrem äußersten Umfang eine Vielzahl von Zähnen (130 und 230) umfasst, die von ihrer Innenseite vorstehen.

6. Öse (O) nach Anspruch 1, **dadurch gekennzeichnet, dass** jede Halbschale (100 und 200) einen zylindrischen Vorsprung (150 und 250) um das Loch herum umfasst, dessen Einfassung sie sicherstellt, wobei die zylindrischen Vorsprünge (150 und 250) aus passenden Formen (151 und 251) vorgeformt sind, um ineinander einzurasten, wobei eine Halbschale (100) aus vorstehenden Anschlägen (160) vorgeformt ist, die das Ende der Einrastbewegung führen.

7. Öse (O) nach Anspruch 6, **dadurch gekennzeichnet, dass** das Ende der Anschläge (160), das nicht mit der Halbschale (100) verbunden ist, aus einer schrägen Ebene (161) vorgeformt ist, die derart ausgerichtet ist, dass bei der Translationsbewegung des Einrastvorgangs die Verformung des passenden Teils (251) der Halbschale (200), die dazu neigt, ihn vom Mittelpunkt zu entfernen, geführt wird, um die passende Form (251) zum Mittelpunkt zurückzubringen.

8. Öse (O) nach Anspruch 1, **dadurch gekennzeichnet, dass** mindestens eine Halbschale (100 und 200) vorgeformt ist, um eine ringförmige Rille (140 und 240) auf ihrer äußeren Oberfläche aufzuweisen.

9. Öse (O) nach Anspruch 1, **dadurch gekennzeichnet, dass** sie aus ABS hergestellt ist.

10. Öse (O) nach Anspruch 1, **dadurch gekennzeichnet, dass** sie **dadurch** bemerkenswert ist, dass die Ansätze (120) einen Körper mit konstantem vieleckigem Querschnitt umfassen, der in der Spitze (121) endet, und dass ein Teil des Körpers mit konstantem Querschnitt in die ringförmige Rille (220) eingeführt wird, wenn die Halbschalen (100, 200) sich im zusammengefügten Zustand befinden,
dass mindestens eine der beiden Halbschalen (100 und 200) an ihrem äußersten Umfang eine Vielzahl von Zähnen (130 und 230) umfasst, die auf ihrer Innenseite vorstehen, und
dass jede Halbschale (100 und 200) einen zylindrischen Vorsprung (150 und 250) um das Loch herum umfasst, dessen Einfassung sie sicherstellt, wobei die zylindrischen Vorsprünge (150 und 250) aus passenden Formen (151 und 251) vorgeformt sind, um ineinander einzurasten, wobei die Halbschale (100) aus vorstehenden Anschlägen (160) vorgeformt ist, die das Ende der Einrastbewegung führen.
